# EUROPÄISCHE PATENTSCHRIFT

(11) **EP 3 354 784 B1**
(45) Veröffentlichungstag und Bekanntmachung des Hinweises auf die Patenterteilung: **18.03.2020**
(21) Anmeldenummer: 17209953.3
(22) Anmeldetag: 22.12.2017
(51) Int. Cl.: D05B 47/04

(54) **VERFAHREN ZUR ERZEUGUNG EINES NAHT-ANFANGSOBERFADENS EINER IN NÄHGUT AUSZUBILDENDEN NAHT MIT EINEM DEFINIERTEN SOLL-NAHTÜBERSTAND SOWIE NÄHMASCHINE ZUR DURCHFÜHRUNG EINES DERARTIGEN VERFAHRENS**
METHOD FOR GENERATING A SEAM BEGINNING TOP THREAD OF A SEAM TO BE FORMED IN A MATERIAL, WITH A DEFINED SEAM PROTRUSION, AND SEWING MACHINE FOR PERFORMING THIS METHOD
PROCÉDÉ DE PRÉPARATION D'UN FIL SUPÉRIEUR D'EXTRÉMITÉ D'UNE COUTURE À RÉALISER DANS UN MATÉRIAU À COUDRE, AVEC UN EXCÈS DE COUTURE DÉFINI, AINSI QUE MACHINE À COUDRE POUR LA MISE EN OEUVRE DE CE PROCÉDÉ

(30) Priorität: 26.01.2017 DE 102017201240
(43) Veröffentlichungstag der Anmeldung: 01.08.2018
(73) Patentinhaber: Dürkopp Adler AG, 33719 Bielefeld (DE)
(72) Erfinder: Heckner, Christoph, 32130 Enger (DE)
(74) Vertreter: Rau, Schneck & Hübner Patentanwälte Rechtsanwälte PartGmbB

(56) Entgegenhaltungen:
- EP-A2- 2 028 311
- EP-A2- 2 253 753
- CN-A- 1 290 777
- DE-A1- 10 321 537
- DE-A1-102010 043 906
- DE-A1-102011 005 198

## Beschreibung

Die Erfindung betrifft ein Verfahren zur Erzeugung eines Naht-Anfangsoberfadens einer in Nähgut auszubildenden Naht mit einem definierten Soll-Nahtüberstand, insbesondere von höchstens 10 mm. Ferner betrifft die Erfindung eine Nähmaschine zur Durchführung eines derartigen Verfahrens.

Eine Nähmaschine ist bekannt beispielsweise aus der EP 2 028 311 A2. Die DE 32 32 813 A1 offenbart ein Verfahren zur Steuerung eines Oberfadens in einer Nähmaschine. Die US 4,215,641 offenbart eine elektronische Steuerung eines Oberfadens in einer Nähmaschine. Die DE 10 2011 005 198 A1 und die DE 10 2010 043 906 A1 offenbaren jeweils eine Nähmaschine sowie ein Verfahren zum Erzeugen eines Nahtanfangs mit einer solchen Nähmaschine. Die DE 103 21 537 A1 offenbart eine Vorrichtung zum Steuern eines Oberfadens einer Nähmaschine. Ein Nähverfahren ist weiterhin bekannt aus der CN 1 290 777 A. Ein weiteres Nähverfahren ist bekannt aus der EP 2 253 753 A2.

Es ist eine Aufgabe der vorliegenden Erfindung, einen Naht-Anfangsoberfaden einer in Nähgut auszubildenden Naht mit einem definierten Soll-Nahtüberstand reproduzierbar auszubilden.

Diese Aufgabe ist erfindungsgemäß gelöst durch ein Verfahren, durchgeführt mit einer Nähmaschine, mit den im Anspruch 1 angegebenen Merkmalen.

Erfindungsgemäß wurde erkannt, dass reproduzierbare Oberfadenmengenverhältnisse durch eine Oberfaden-Bereitstellungseinheit, welche mit einer Oberfadenklemme zusammenwirkt, realisiert werden können. Die definierte Oberfadenmenge wird für die Durchführung eines Fadenabschneidestichs bereitgestellt. Auf diese Weise liegt für die Erzeugung eines Nahtendes eine definierte Oberfadenmenge vor, was einerseits zu einem reproduzierbaren Fadenabschneidevorgang führt und andererseits für die nachfolgende Naht am Nahtanfang eine genau definierte Oberfadenmenge ergibt. Auf diese Weise kann der Oberfaden beim Annähen einer Naht zum Beispiel optimal kurz gehalten bleiben, ohne dass dies eine Verknotungssicherheit beim Annähen beeinträchtigt. Der Annähvorgang ist somit gut reproduzierbar und kann mit optimal geringer Oberfadenmenge realisiert werden. Die Oberfaden-Bereitstellungseinheit kann im Oberfadenlauf zwischen der Oberfadenklemme und dem Fadenhebel angeordnet sein. Der Soll-Nahtüberstand kann höchstens 10 mm betragen, kann für bestimmte Anwendungen, zum Beispiel beim Ledernähen, aber auch deutlich größer sein, zum Beispiel mehr als 20 mm, zum Beispiel im Bereich von 50 mm. Der Soll-Nahtüberstand kann im Bereich von 5 mm liegen.

Bei einer Ausführung nach Anspruch 2 wird sichergestellt, dass beim Bereitstellen der definierten Oberfadenmenge diese praktisch vollständig vom Oberfadenvorrat abgezogen wird. Eine entsprechende Fadenwiderstands-Erzeugungseinheit kann durch eine regelmäßig ohnehin vorgesehene Oberfaden-Spanneinrichtung gebildet sein. Die Fadenwiderstands-Erzeugungseinheit kann im Oberfadenlauf zwischen der Oberfaden-Bereitstellungseinheit und dem Fadenhebel angeordnet sein.

Die Vorteile einer Nähmaschine nach Anspruch 3 entsprechen denjenigen, die vorstehend unter Bezugnahme auf das Verfahren bereits erläutert wurden. Die Nähmaschine kann eine weitere Oberfadenklemme im Oberfadenlauf zwischen dem Fadenhebel und der Nähnadel aufweisen. Auch diese weitere Oberfadenklemme kann ansteuerbar ausgeführt sein.

Eine schwenkbare Fadenzieheinrichtung nach Anspruch 4 hat sich als Oberfaden-Bereitstellungseinheit bewährt.

Ein verstellbarer Anschlag nach Anspruch 5 ermöglicht verschiedene Betriebsmodi der Oberfaden-Bereitstellungseinheit, so dass insbesondere verschiedene definierte Oberfaden-Mengen bereitgestellt werden können. Dies ermöglicht es beispielsweise, die Oberfaden-Bereitstellungseinheit einerseits zum vorstehend erläuterten Erzeugungsverfahren und andererseits zu einem Verfahren zu benutzen, welches im Zusammenhang beispielsweise mit der EP 2 028 311 A2 beschrieben wurde. Beide Verfahren können auch miteinander kombiniert werden, so dass zusätzlich zur reproduzierbar für den Fadenabschneidestich bereitgestellte Oberfadenmenge beim Annähen einer Naht bei den ersten Stichen der Oberfaden zurückgezogen wird, wie dies in der EP 2 028 311 A2 beschrieben ist.

Ein Hubmagnet nach Anspruch 6 hat sich in der Praxis bewährt.

Eine Fadenwiderstands-Erzeugungseinheit nach Anspruch 7 kann für das Verfahren nach Anspruch 2 genutzt werden.

Ein Ausführungsbeispiel der Erfindung wird nachfolgend anhand der Zeichnung näher erläutert. In dieser zeigen:
- Fig. 1: eine perspektivische Vorderansicht einer Nähmaschine;
- Fig. 2: gegenüber Fig. 1 vergrößert Details einer Oberfadenführung der Nähmaschine nach Fig. 1;
- Fig. 3: eine Aufsicht auf eine Montageplatte mit Komponenten einer weiteren Ausführung einer Oberfadenführung, die bei der Nähmaschine nach Fig. 1 zum Einsatz kommen kann, wobei ein verstellbarer Anschlag in eine Stellung "Fadenvorlegen" gestellt ist;
- Fig. 4: die Komponenten nach Fig. 3, wobei der verstellbare Anschlag in die Stellung "Fadenrückziehen" gestellt ist; und
- Fig. 5: schematisch einen vertikalen Schnitt durch einen Abschnitt eines doppellagigen Nähguts längs einer durch einen Oberfaden und einen Unterfaden vorgegebenen Nahtebene, wobei ein Anfangs-Nahtabschnitt sichtbar ist.

Eine Nähmaschine 1 hat einen oberen Arm 2 und eine untere gehäuseartige Grundplatte 3, die durch einen Ständer 4 zu einem C-förmigen Gehäuse miteinander verbunden sind. Im Arm 2 ist eine Armwelle 5 (vgl. Fig.2) gelagert, die mithilfe eines im Ständer 4 untergebrachten Riementriebes von einem Motor antreibbar ist. Mit dem Motor ist eine zentrale Steuereinrichtung 6 verbunden, die in der Fig. 1 schematisch im oberen Arm 2 dargestellt ist, die aber auch an anderer Stelle und auch relativ zur Nähmaschine 1 extern und mit dieser beispielsweise über einen Kabelstrang verbunden angeordnet sein kann. Von der Armwelle 5 abgeleitet wird eine Nadelstange 7 auf und ab gehend angetrieben, an deren unterem Ende eine Nadel 8 montiert ist. Durch ein Öhr der Nadel 8 verläuft ein Oberfaden 9 (vgl. Fig. 2).

In der Grundplatte 3 ist ein Greifer 10 angeordnet, der in üblicher Weise abgeleitet von der Armwelle 5 um eine vertikale Drehachse 11 (vgl. Fig. 2) drehantreibbar ist. In einem Spulen- bzw. Fadenwickelgehäuse 12 des Greifers 10 befindet sich ein Vorrat eines Unterfadens.

Fig. 2 zeigt die Führung des Oberfadens 9 der Nähmaschine 1 im Detail. Vom Öhr in der Nadel 8 aus im vorratsseitigen Oberfadenverlauf entgegen der Oberfadentransportrichtung, also stromaufwärts, ist eine erste Oberfadenklemme 14 angeordnet, die eine Klemmplatte 15 aufweist, die relativ zu einem Grundkörper 16 der ersten Oberfadenklemme 14 verlagerbar ist. Die erste Oberfadenklemme 14 steht mit der Steuereinrichtung 6 in Signalverbindung und ist zwischen einer Fadenklemmstellung, in der der Oberfaden 9 am Ort der ersten Oberfadenklemme 14 festgeklemmt ist, und einer Fadenfreigabestellung, in der die erste Oberfadenklemme 14 den Oberfaden 9 freigibt, verlagerbar. Im Bereich der ersten Oberfadenklemme 14 verläuft der Oberfaden 9 im Wesentlichen vertikal.

Ein Durchgangsort des Oberfadens 9 durch die erste Oberfadenklemme 14 kann mithilfe einer Mehrzahl von Faden-Durchgangsöffnungen 17 im Grundkörper 16 vorgegeben werden. Bei der in der Zeichnung dargestellten Ausführung verläuft der Oberfaden 9 in der zweiten Faden-Durchgangsöffnung 17 von rechts von insgesamt vier quer zur Fadentransportrichtung angeordneten Faden-Durchgangsöffnungen.
Stromaufwärts der ersten Oberfadenklemme 14 ist ein Fadenhebel 18 angeordnet, dessen Auf- und Abwärtsbewegung ebenfalls von der Armwelle 5 in an sich bekannter Weise abgeleitet wird. Zwischen einer am freien Ende des Fadenhebels 18 angeordneten Fadenhebelöse 19 und der ersten Oberfadenklemme 14 verläuft der Oberfaden 9 noch durch eine Führungsöse 20, die am in der Fig. 2 oberen Ende des Grundkörpers 16 angebracht ist.

Stromaufwärts des Fadenhebels 18 durchläuft der Oberfaden 9 eine Oberfaden-Zugfeder-Einheit 20a und anschließend Oberfaden-Hauptspanneinrichtung 21. Letztere hat zwei in an sich bekannter Weise arbeitende und in der Oberfadentransportrichtung direkt hintereinander angeordnete Hauptspannungsgeber 22. Die Oberfaden-Hauptspanneinrichtung 21 steht mit der zentralen Steuereinrichtung 6 in Signalverbindung. Die Hauptspannungsgeber 22 setzen den Oberfaden 9 bei Aktivierung durch die Steuereinrichtung 6 unter eine vorgegebene Fadenspannung.

Zwischen der Oberfaden-Hauptspanneinrichtung 21 und dem Fadenhebel 18 durchläuft der Oberfaden 9 eine weitere, quer zur Oberfadentransportrichtung einstellbar verlagerbare Führungsöse 23.

Stromaufwärts der beiden Hauptspannungsgeber 22 ist eine Fadenzieheinrichtung 24 angeordnet. Die Fadenzieheinrichtung 24 stellt eine Oberfaden-Bereitstellungseinheit im Oberfadenlauf dar. Die Fadenzieheinrichtung 24 hat einen schwenkbaren Ausleger 25, der über ein Schwenkgelenk 26 an einer Klemmplatte 27 einer zweiten Oberfadenklemme 28 angelenkt ist. Die Fadenzieheinrichtung 24 ist also an der Klemmplatte 27 der zweiten Oberfadenklemme 28 montiert. Die Fadenzieheinrichtung 24 ist im Oberfadenlauf nach dieser zweiten Oberfadenklemme 28, also stromabwärts von dieser, angeordnet. An seinem freien Ende hat der Ausleger 25 der Fadenzieheinrichtung 24 eine Fadenöse 29, die quer zum Fadenlauf des Oberfadens 9 zwischen dem stromaufwärtigen Hauptspannungsgeber 22 und der zweiten Oberfadenklemme 28 auslenkbar ist. Der Ausleger 25 ist umstellbar zwischen einer in der Fig. 2 dargestellten Neutralstellung und einer in der Fig. 4 dargestellten Fadenziehstellung, in der der Oberfaden 9 zwischen der Oberfaden-Hauptspanneinrichtung 21 und der zweiten Oberfadenklemme 28 einen Fadenweg nimmt, der um eine Fadenweg-Differenz länger ist als der entsprechende Fadenweg des Oberfadens 9 beim Ausleger 25 in der Neutralstellung. Diese Fadenweg-Differenz beträgt bei der dargestellten Ausführung beispielsweise 20 Millimeter. Die Fadenweg-Differenz kann auch einen anderen Wert haben und kann im Bereich zwischen 10 mm und 100 mm liegen und beispielsweise 30 mm, 40 mm, 50 mm, 60 mm, 70 mm oder 80 mm betragen.

Zwischen der Fadenöse 29 in der Neutralstellung und dem stromaufwärtigen Hauptspannungsgeber 22 einerseits und der zweiten Oberfadenklemme 28 andererseits ist im Oberfadenverlauf an einer Montageplatte 30, die am Arm 2 montiert ist, jeweils ein Fadenführungsstift 31 angeordnet. In der Fadenziehstellung des Auslegers 25 läuft der Oberfaden 9 über beide Fadenführungsstifte 31 und zwischen den Fadenführungsstiften 31 über Eck durch die Fadenöse 29 des Auslegers 25. Die beiden Fadenführungsstifte 31 bewirken dabei, dass unabhängig davon, ob der Ausleger 25 in der Fadenziehstellung oder in der Neutralstellung ist, der Oberfaden 9 an der gleichen Position aus der zweiten Oberfadenklemme 28 ausläuft und in den stromaufwärtigen Hauptspannungsgeber 22 einläuft.

Der Ausleger 25 ist zwischen der Neutralstellung und der Fadenziehstellung umstellbar durch einen elektromagnetischen Antrieb, der wiederum mit der Steuereinrichtung 6 in Signalverbindung steht. Alternativ zu einem elektromagnetischen Antrieb kann der Ausleger 25 auch pneumatisch oder durch einen Schrittmotor angetrieben sein.

Stromaufwärts der zweiten Oberfadenklemme 28 ist eine Oberfaden-Vorspanneinrichtung 32 angeordnet, die ebenfalls in an sich bekannter Weise arbeitet und mit der Steuereinrichtung 6 in Signalverbindung stehen kann. An der Montageplatte 30 angebracht sind neben den Führungsstiften 31 auch die Oberfaden-Hauptspanneinrichtung 21 mit den beiden Hauptspannungsgebern 22, die zweite Oberfadenklemme 28 mit der daran montierten Fadenzieheinrichtung 24 und die Oberfaden-Vorspanneinrichtung 32.

Stromaufwärts der Oberfaden-Vorspanneinrichtung 32 durchtritt der Oberfaden 9 eine Faden-Durchgangsöffnung 33, die in der Montageplatte 30 in einem in der Fig. 2 oberen und nach vorne um etwa 90° umgebogenen Kantenbereich ausgeführt ist. Stromaufwärts der Faden-Durchgangsöffnung 33 ist eine nicht näher dargestellte Oberfadenspule als Oberfadenvorrat angeordnet.

An einem mit der Armwelle 5 endseitig drehfest verbundenen Handrad 34 ist eine Drehwinkelskala 35 angeordnet, die eine volle Umdrehung der Armwelle 5 unterteilt in 360 Winkelgrad-Schritte anzeigt.

Die Figur 2 zeigt die Armwelle 5 in der Stellung 205°. In dieser Stellung ist die Nadelstange 7 ein Stück weit von ihrem unteren Totpunkt, der bei 180° erreicht war, wieder zurückgekehrt, so dass sich neben dem Öhr der Nadel 8 eine Oberfadenschleife gebildet hat. In der Position 205° kann eine Greiferspitze des Greifers 10 in die Oberfadenschleife eingreifen und den Oberfaden 9 anschließend mitnehmen.
Mit den vorstehend erläuterten Komponenten der Nähmaschine 1 kann ein Verfahren zur Erzeugung eines kurzen Naht-Anfangsoberfadens durchgeführt werden.

Figur 5 zeigt beispielhaft einen Nähgut-Abschnitt 36 im Bereich eines Beginns einer Naht 37, wobei ein erster Stich kurz und die folgenden Stiche mit normaler Stichlänge ausgeführt sind. Dargestellt ist der Oberfaden 9 mit dem Naht-Anfangsoberfaden 38 sowie der Unter- beziehungsweise Greiferfaden 39, dessen Naht-Anfangsunterfaden eine vergleichbare Länge hat wie der Naht-Anfangsoberfaden 38. Beide Naht-Anfangsfäden haben einen Soll-Nahtüberstand A von höchstens 10 mm.

Die Nähmaschine 1 hat weiterhin ein in der Figur 1 lediglich angedeutetes Oberfadenmesser 40 zum Abschneiden des Oberfadens 9 zwischen aufeinanderfolgenden Nähten.

Zur Erzeugung des Naht-Anfangsoberfadens 38 der Naht 37 mit dem Soll-Nahtüberstand A von höchstens 10 mm arbeitet die Nähmaschine 1 folgendermaßen:
Zunächst wird eine definierte Oberfadenmenge im Oberfadenlauf zwischen der Oberfadenklemme 28 und der Nähnadel 8 für die Durchführung eines Fadenabschneidestichs für einen Oberfaden-Abschneidevorgang bereitgestellt. Dies erfolgt mit der Oberfaden-Bereitstellungseinheit durch Umstellen der Fadenzieheinrichtung 24 zwischen der in der Figur 2 gezeigten Neutralstellung und einer durch Verschwenken des Auslegers 25 um einige 10° entgegen dem Uhrzeigersinn erreichten Fadenziehstellung realisiert. Anschließend wird die Oberfadenklemme 28 geschlossen, so dass nach dem Schließen der Oberfadenklemme 28 kein Oberfaden 9 vom Oberfaden-Vorrat mehr nachgezogen werden kann. Nach dem Schließen der Oberfadenklemme 28 wird die Fadenzieheinrichtung 24 wieder in die in der Figur 2 dargestellte Neutralstellung überführt. Es kann nun der Fadenabschneidestich mit der definiert bereitgestellten Oberfadenmenge genäht werden, wobei der Fadenhebel 18 die bereitgestellte Oberfadenmenge zur Nähnadel 8 weitergibt. Im Anschluss an das Nähen des Fadenabschneidestichs erfolgt dann das Abschneiden des Oberfadens 9 mit dem Oberfadenmesser 40. Für das Annähen der nächsten Naht steht nun ein exakt definierter Oberfadenüberstand in Bezug auf das Öhr der Nähnadel 8 zur Verfügung. Der Naht-Anfangsoberfaden 38 der nachfolgenden Naht 37 hat dann den vorgegebenen Soll-Nahtüberstand A. Insgesamt resultieren beim Nähen des Endes einer Naht 37 und beim Nähen des Anfangs der darauf folgenden Naht 37 also exakt reproduzierbare Verhältnisse, was die Oberfadenmenge angeht, was zu kurzen Oberfaden-Überständen am Nahtanfang und am Nahtende führt.

Mit der vorstehend erläuterten Oberfadenführung nach den Figuren 1 und 2 lässt sich zusätzlich ein Rückziehen des Oberfadens 9 während des Annähens der Naht 37, also während der ersten Stiche, realisieren, was zu einer weiteren Verkürzung des Naht-Anfangsoberfadens 38 führen kann. Ein derartiges Rückziehen des Oberfadens 38 aus der Naht ist beschrieben beispielsweise in der EP 2 028 311 A2.

Im Unterschied zu diesem Fadenrückziehen aus dem Nahtanfang erfolgt beim vorstehend erläuterten Erzeugungsverfahren die Betätigung der Fadenzieheinrichtung 24 vor dem Fadenabschneidestich, also am Ende der Nahtbildung. Beide Verfahren, also das grundsätzlich bereits bekannte Verfahren "Fadenrückziehen aus dem Nahtanfang" und das vorstehend im Detail beschriebene Verfahren "Fadenvorlegen für das Fadenabschneiden" können in Kombination miteinander durchgeführt werden.

Bei einer Variante des Erzeugungsverfahrens wird ein Fadenwiderstand zwischen der Fadenzieheinrichtung 24 und der Nadel 8 vor dem Bereitstellen der definierten Oberfadenmenge erhöht und vor dem Nähen des Fadenabschneidestichs wieder abgesenkt. Dies geschieht durch entsprechende Aktivierung der Hauptspannungsgeber 22 vor dem Bereitstellen der definierten Oberfadenmenge zur Erhöhung des Fadenwiderstands und nachfolgende Deaktivierung der Hauptspannungsgeber 22 nach dem Bereitstellen der definierten Oberfadenmenge und vor dem Nähen des Fadenabschneidestichs zur Absenkung des Fadenwiderstandes. Eine Fadenwiderstands-Erzeugungseinheit ist durch die Oberfaden-Hauptspanneinrichtung 21 gebildet.

Anhand der Figuren 3 und 4 wird nachfolgend eine weitere Ausführung von Komponenten einer Oberfadenführung erläutert, die alternativ zu derjenigen bei der Nähmaschine 1 zum Einsatz kommen kann, die vorstehend unter Bezugnahme auf die Figuren 1 und 2 erläutert wurde. Komponenten und Funktionen der Ausführung nach den Figuren 3 und 4, die vorstehend bereits unter Bezugnahme auf die Figuren 1 und 2 erläutert wurden, tragen die gleichen Bezugsziffern und werden nicht nochmals im Einzelnen diskutiert.

Bei der Ausführung nach den Figuren 3 und 4 sind die Fadenzieheinrichtung 24 einerseits und eine Oberfadenklemme 41, deren Funktion ansonsten derjenigen der Oberfadenklemme 28 der Ausführung aus den Figuren 1 und 2 entspricht, als voneinander getrennte Komponenten ausgeführt. Der Schwenkantrieb für den Ausleger 25 der Fadenzieheinrichtung 24 ist bei der Ausführung nach den Figuren 3 und 4 durch einen Drehmagneten 42 ausgebildet.

Anstelle von Fadenführungsstiften 31 liegen bei der Oberfadenführung nach den Figuren 3 und 4 zwei Fadenösen 43 vor.

Bei der Oberfadenführung nach den Figuren 3 und 4 liegt ein verstellbarer Anschlag 44 für eine jeweilige Fadenziehstellung des Auslegers 25 vor. Der Anschlag 44 umfasst einen Hubmagneten 45 mit Hubkolben 46, der in der Figur 3 in einer vollständig eingefahrenen und in der Figur 4 in einer vollständig ausgefahrenen Stellung gezeigt ist. Ferner weist der Anschlag eine Anschlagskomponente 47 auf, die fest an der Montageplatte 30 montiert ist.

Figur 3 zeigt die Fadenzieheinrichtung 24, also die Oberfaden-Bereitstellungseinheit, in der Fadenziehstellung für ein Oberfaden-Vorlegen für die Fadenabschneide-Funktion, also in der Stellung, in der, wie vorstehend erläutert, zur Vorbereitung des Fadenabschneidestichs eine definierte Oberfadenmenge durch die Fadenzieheinrichtung 24 bereitgestellt wird (Anschlagstellung "Fadenvorlegen"). Die in dieser Fadenvorlege-Fadenziehstellung erzeugte Fadenweg-Differenz kann beispielsweise 50 mm betragen. In dieser Fadenvorlegestellung nach Figur 3 ist der Hubkolben 46 eingezogen und als Anschlag inaktiv. Als Anschlag aktiv ist die Anschlagskomponente 47, an der der Ausleger 25 anschlägt.

Die Figur 4 zeigt die Fadenziehstellung, die beim Fadenrückziehen aus der Naht entsprechend dem Ablauf zum Einsatz kommt, der in der EP 2 028 311 A2 beschrieben ist (Anschlagstellung "Fadenrückziehen"). In dieser Fadenziehstellung wird das Oberfaden-Rückziehen aus dem Nahtanfang mit einer Fadenweg-Differenz von beispielsweise 20 mm bereitgestellt. In der Anschlagstellung "Fadenrückziehen" ist die Fadenweg-Differenz kleiner als in der Anschlagstellung "Fadenvorlegen". In der Fadenziehstellung nach Figur 4 ist der Hubkolben 46 vollständig ausgefahren und als Anschlag für den Ausleger 25 aktiv. Die Anschlagskomponente 47 ist inaktiv.

Eine Ansteuerung dieses Bereitstellungsvorgangs durch die Oberfaden-Bereitstellungseinheit kann gekoppelt mit einer Ansteuerung des Oberfadenmessers 40 erfolgen. Soweit das Oberfadenmesser 40 kurvengesteuert ist, kann beispielsweise eine Umstellung der Fadenzieheinrichtung 24 von der Neutralstellung in die Fadenziehstellung angesteuert werden, sobald die Kurvensteuerung für das Oberfadenmesser 40 aktiviert wird.

Die vorstehend erläuterten Verfahren "Fadenvorlegen" und "Fadenrückziehen" werden über die Steuereinrichtung 6 gesteuert, die mit den vorstehend erläuterten, angetriebenen Komponenten jeweils in Signalverbindung steht.

## Patentansprüche

1. Verfahren zur Erzeugung eines Naht-Anfangsoberfadens (38) einer in Nähgut (36) auszubildenden Naht (37) mit einem definierten Soll-Nahtüberstand (A) mit einer Nähmaschine (1)
- mit einem Vorrat für einen Oberfaden (9),
- mit einer Nadelstange (7) mit einer Nähnadel (8) zur Führung des Oberfadens (9) durch das Nähgut (36), wobei die Nähnadel (8) angetrieben auf und ab bewegbar ist,
- mit einem Greifer (10) zum Erfassen des Oberfadens (9) während einer Stichbildung,
- mit einem Fadenhebel (18) zum Schlingenziehen des Oberfadens (9),
- mit einer ansteuerbaren Oberfadenklemme (28; 41) im Oberfadenlauf vor dem Fadenhebel (18),
- mit einer als Fadenzieheinrichtung ausgeführten Oberfaden-Bereitstellungseinheit (24) im Oberfadenlauf nach der Oberfadenklemme (28; 41),
- mit einem Oberfadenmesser (40) zum Abschneiden des Oberfadens (9) zwischen aufeinanderfolgenden Nähten,
**gekennzeichnet durch** folgende, aufeinander folgende Schritte:
- Bereitstellen einer definierten Oberfadenmenge im Oberfadenlauf zwischen der ansteuerbaren Oberfadenklemme (28; 41) und der Nähnadel (8) mit der Oberfaden-Bereitstellungseinheit (24) für die Durchführung eines Fadenabschneidestichs für einen Oberfaden-Abschneidevorgang, wobei dieses Bereitstellen durch Betätigung der Fadenzieheinrichtung erfolgt,
- Schließen der Oberfadenklemme (28; 41), so dass nach dem Schließen der Oberfadenklemme (28; 41) kein Oberfaden (9) vom Oberfaden-Vorrat nachgezogen werden kann,
- Nähen des Fadenabschneidestichs mit der definiert bereitgestellten Oberfadenmenge,
- Abschneiden des Oberfadens (9) mit dem Oberfadenmesser (40).

2. Verfahren nach Anspruch 1, **dadurch gekennzeichnet, dass** ein Fadenwiderstand zwischen der Oberfaden-Bereitstellungseinheit (24) und der Nähnadel (8) vor dem Bereitstellen der definierten Oberfadenmenge erhöht und vor dem Nähen des Fadenabschneidestichs wieder abgesenkt wird.

3. Nähmaschine (1) zur Durchführung des Verfahrens nach Anspruch 1 oder 2
- mit einem Vorrat für einen Oberfaden (9),
- mit einer Nadelstange (7) mit einer Nähnadel (8) zur Führung des Oberfadens (9) durch das Nähgut (36), wobei die Nähnadel (8) angetrieben auf und ab bewegbar ist,
- mit einem Greifer (10) zum Erfassen des Oberfadens (9) während einer Stichbildung,
- mit einem Fadenhebel (18) zum Schlingenziehen des Oberfadens (9),
- mit einer ansteuerbaren Oberfadenklemme (28; 41) im Oberfadenlauf vor dem Fadenhebel (18),
- mit einer als Fadenzieheinrichtung ausgeführten Oberfaden-Bereitstellungseinheit (24) im Oberfadenlauf nach der Oberfadenklemme (28; 41),
- mit einem Oberfadenmesser (40) zum Abschneiden des Oberfadens (9) zwischen aufeinanderfolgenden Nähten,
- wobei die Oberfaden-Bereitstellungseinheit (24) in Form einer betätigbaren Fadenzieheinrichtung ausgeführt ist,
**gekennzeichnet durch** eine Steuereinrichtung (6) zur Steuerung des Verfahrensablaufs entsprechend der in Anspruch 1 definierten, aufeinander folgenden Schritte, wobei das Betätigen der Fadenzieheinrichtung vor dem Schließen der Oberfadenklemme erfolgt.

4. Nähmaschine nach Anspruch 3, **dadurch gekennzeichnet, dass** die Oberfaden-Bereitstellungseinheit (24) in Form einer angetrieben schwenkbaren Fadenzieheinrichtung ausgeführt ist.

5. Nähmaschine nach Anspruch 3 oder 4, **gekennzeichnet durch** einen verstellbaren Anschlag (44), mit dem die Oberfaden-Bereitstellungseinheit (24) zur Einstellung einer bereitzustellenden Oberfadenmenge zusammenwirkt.

6. Nähmaschine nach Anspruch 5, **dadurch gekennzeichnet, dass** der Anschlag (44) einen Hubmagneten (45) aufweist.

7. Nähmaschine nach einem der Ansprüche 3 bis 6, **dadurch gekennzeichnet, dass** eine Fadenwiderstands-Erzeugungseinheit (21) zur Erhöhung und Absenkung des Fadenwiderstandes durch eine Oberfaden-Spanneinrichtung im Oberfadenlauf nach der Oberfaden-Bereitstellungseinheit (24) gebildet ist.

## Claims

1. Method of producing a seam beginning needle thread (38) of a seam (37) to be sewn in a piece of fabric (36) using a sewing machine (1), the seam beginning needle thread (38) having a defined nominal excess thread length (A), the sewing machine (1) comprising
- a supply of a needle thread (9),
- a needle bar (7) comprising a sewing needle (8) for guiding the needle thread (9) through the piece of fabric (36), the sewing needle (8) being drivable for reciprocating up and down movement,
- a looper (10) to capture the needle thread (9) during a stitch formation,
- a thread lever (18) to form loops of the needle thread (9),
- an actuable needle thread clamp (28; 41) in the needle thread path in front of the thread lever (18),
- a needle thread feeding unit (24) configured as a thread drawing device in the needle thread path behind the needle thread clamp (28; 41),
- a needle thread cutter (40) to cut off the needle thread (9) between two subsequent seams,
**characterized by** the following subsequent steps:
- providing, by means of the needle thread feeding unit (24), a defined needle thread quantity in the needle thread path between the actuable needle thread clamp (28; 41) and the sewing needle (8) to perform a thread cutting stitch for a needle thread cutting process, wherein such providing takes place by operating the thread drawing device,
- closing the needle thread clamp (28; 41) to prevent any additional needle thread (9) from being drawn off the needle thread supply after closing the needle thread clamp (28; 41),
- sewing the thread cutting stitch with the needle thread quantity provided in a defined manner,
- cutting off the needle thread (9) using the needle thread cutter (40).

2. Method according to Claim 1, **characterized in that** a thread resistance between the needle thread feeding unit (24) and the sewing needle (8) is increased before providing the defined needle thread quantity and reduced again before sewing the thread cutting stitch.

3. Sewing machine (1) configured to implement the method according to Claim 1 or 2, comprising
- a supply of a needle thread (9),
- a needle bar (7) comprising a sewing needle (8) for guiding the needle thread (9) through the piece of fabric (36), the sewing needle (8) being drivable for reciprocating up and down movement,
- a looper (10) to capture the needle thread (9) during a stitch formation,
- a thread lever (18) to form loops of the needle thread (9),
- an actuable needle thread clamp (28; 41) in the needle thread path in front of the thread lever (18),
- a needle thread feeding unit (24) configured as a thread drawing device in the needle thread path behind the needle thread clamp (28; 41),
- a needle thread cutter (40) to cut off the needle thread (9) between two subsequent seams,
- wherein the needle thread feeding unit (24) is configured in the form of an operatable thread drawing device,
**characterized by** a control unit (6) for controlling the procedure in accordance with the subsequent steps defined in claim 1, wherein the operation of the thread drawing device takes place before closing the needle thread clamp.

4. Sewing machine according to Claim 3, **characterized in that** the needle thread feeding unit (24) is configured in the form of a thread drawing device that is drivable to perform a pivoting movement.

5. Sewing machine according to Claim 3 or 4, **characterized by** a displaceable limit stop (44) with which the needle thread feeding unit (24) interacts to set a needle thread quantity to be provided.

6. Sewing machine according to Claim 5, **characterized in that** the limit stop (44) has a lifting magnet (45).

7. Sewing machine according to any one of Claims 3 to 6, **characterized in that** a thread resistance generation unit (21) configured to increase and reduce the thread resistance is formed by a needle thread tensioning device in the needle thread path behind the needle thread feeding unit (24).

## Revendications

1. Procédé de formation, au moyen d'une machine à coudre (1), d'un fil supérieur d'extrémité (38) d'une couture (37) à réaliser dans le matériau à coudre (36), avec un rentré de couture de consigne (A) défini, la machine à coudre comprenant
- une alimentation pour un fil supérieur (9),
- une barre à aiguille (7) comportant une aiguille à coudre (8) permettant de guider le fil supérieur (9) à travers le matériau à coudre (36), l'aiguille à coudre (8) pouvant être déplacée de manière entraînée de haut en bas,
- une pince (10) permettant de saisir le fil supérieur (9) pendant la formation du point,
- un levier de fil (18) permettant d'enfiler le fil supérieur (9) dans les boucles,
- un pince-fil supérieur (28 ; 41) commandable dans le passage de fil supérieur depuis le levier de fil (18),
- une unité de fourniture de fil supérieur (24) réalisée sous la forme d'un dispositif de tirage de fil dans le passage de fil supérieur en direction du pince-fil supérieur (28 ; 41),
- un couteau à fil supérieur (40) permettant de couper le fil supérieur (9) entre des coutures successives,
**caractérisé par** les étapes successives suivantes :
- fourniture, au moyen de l'unité de fourniture de fil supérieur (24), d'une quantité définie de fil supérieur dans le passage de fil supérieur entre le pince-fil supérieur (28 ; 41) commandable et l'aiguille à coudre (8) afin de réaliser un point de coupe de fil pour un processus de coupe de fil supérieur, ladite fourniture étant effectuée par l'actionnement du dispositif de tirage de fil,
- fermeture du pince-fil supérieur (28 ; 41) de telle manière qu'après la fermeture du pince-fil supérieur (28 ; 41) aucun fil supérieur (9) ne puisse être tiré de l'alimentation de fil supérieur,
- couture du point de coupe de fil en utilisant la quantité définie de fil supérieur,
- coupure du fil supérieur (9) à l'aide du couteau à fil supérieur (40).

2. Procédé selon la revendication 1, **caractérisé en ce que** la résistance du fil entre l'unité de fourniture de fil supérieur (24) et l'aiguille à coudre (8) est augmentée avant que la quantité définie de fil supérieur ne soit disponible et est diminuée à nouveau avant que le point de coupe de fil ne soit cousu.

3. Machine à coudre (1) destinée à la mise en œuvre du procédé selon la revendication 1 ou 2,
- comportant une alimentation pour un fil supérieur (9),
- une barre à aiguille (7) comportant une aiguille à coudre (8) permettant de guider le fil supérieur (9) à travers le matériau à coudre (36), l'aiguille à coudre (8) pouvant être déplacée de manière entraînée de haut en bas,
- une pince (10) permettant de saisir le fil supérieur (9) pendant la formation du point,
- un levier de fil (18) permettant d'enfiler le fil supérieur (9) dans les boucles,
- un pince-fil supérieur (28 ; 41) commandable dans le passage de fil supérieur depuis le levier de fil (18),
- une unité de fourniture de fil supérieur (24) réalisée sous la forme d'un dispositif de tirage de fil dans le passage de fil supérieur en direction du pince-fil supérieur (28 ; 41),
- un couteau à fil supérieur (40) permettant de couper le fil supérieur (9) entre des coutures successives,
- l'unité de fourniture de fil supérieur (24) étant réalisée sous la forme d'un dispositif de tirage de fil pouvant être actionné, **caractérisée par** un dispositif de commande (6) permettant de commander le déroulement du procédé selon les étapes successives définies dans la revendication 1, le dispositif de tirage de fil étant actionné avant la fermeture du pince-fil supérieur.

4. Machine à coudre selon la revendication 3, **caractérisée en ce que** l'unité de fourniture de fil supérieur (24) est réalisée sous la forme d'un dispositif de tirage de fil pouvant pivoter de manière entraînée.

5. Machine à coudre selon la revendication 3 ou 4, **caractérisée par** une butée réglable (44) avec laquelle l'unité de fourniture de fil supérieur (24) coopère pour régler une quantité de fil supérieur à fournir.

6. Machine à coudre selon la revendication 5, **caractérisée en ce que** la butée (44) comporte un aimant de levage (45).

7. Machine à coudre selon l'une des revendications 3 à 6, **caractérisée en ce qu'**une unité de génération de résistance de fil (21), destinée à augmenter et à diminuer la résistance de fil, est formée par un dispositif de tension de fil supérieur dans le passage de fil supérieur en direction de l'unité de fourniture de fil supérieur (24).
